# EUROPÄISCHE PATENTSCHRIFT

(11) **EP 2 340 361 B1**
(45) Veröffentlichungstag und Bekanntmachung des Hinweises auf die Patenterteilung: **15.08.2012**
(21) Anmeldenummer: 09783587.0
(22) Anmeldetag: 30.09.2009
(51) Int. Cl.: F01L 1/34, F01L 1/352

(54) **ANORDNUNG ZUR MONTAGE UND BEFESTIGUNG EINES PLANETENGETRIEBES AN EINER NOCKENWELLE UND VERFAHREN ZUR MONTAGE DES PLANETENGETRIEBES**
ARRANGEMENT FOR MOUNTING AND ATTACHING A PLANETARY GEAR TO A CAMSHAFT AND METHOD FOR MOUNTING THE PLANETARY GEAR
AGENCEMENT POUR LE MONTAGE ET LA FIXATION D'UNE TRANSMISSION PLANÉTAIRE SUR UN ARBRE À CAMES ET PROCÉDÉ POUR LE MONTAGE DE LA TRANSMISSION PLANÉTAIRE

(30) Priorität: 30.10.2008 DE 102008043337
(43) Veröffentlichungstag der Anmeldung: 06.07.2011
(73) Patentinhaber: ZF Friedrichshafen AG, 88038 Friedrichshafen (DE)
(72) Erfinder: SCHMITZ, Ewald, 88718 Daisendorf (DE); RICHTER, Frank, 88094 Oberteuringen (DE); WALLISER, Jochen, 88048 Friedrichshafen (DE)
(86) Internationale Anmeldenummer: PCT/EP2009/062668
(87) Internationale Veröffentlichungsnummer: WO 2010/049232

(56) Entgegenhaltungen:
- DE-A1- 10 054 796
- DE-A1-102007 000 809
- DE-A1-102007 017 897
- US-A- 3 734 073
- US-A- 5 174 253
- US-A- 5 327 859

## Beschreibung

Die Erfindung betrifft eine Anordnung zur Montage und Befestigung eines Planetengetriebes nach dem Oberbegriff des Patentanspruches 1 sowie ein Verfahren zur Montage eines Planetengetriebes nach dem Oberbegriff des Patentanspruches 7.

Planetengetriebe werden für den Antrieb und die Verstellung von Nockenwellen verwendet und sind hierfür stirnseitig an der Nockenwelle eines Verbrennungsmotors befestigt.

Durch die WO 2006/018254 A1 wurde eine Nockenwellenverstelleinrichtung bekannt, welche ein Planetengetriebe umfasst, durch welches eine Nockenwelle antreibbar und bezüglich ihres Drehwinkels verstellbar ist. Das Planetengetriebe weist einen Planetenträger mit Planetenrädern auf, welche mit einem Sonnen- und einem Hohlrad in Zahneingriff stehen. Das Planetengetriebe wird über den Planetenträger angetrieben und treibt über das Hohlrad, welches drehfest mit der Nockenwelle verbunden ist, ab. Die Verstellung der Nockenwelle erfolgt über das Sonnenrad.

Es ist bekannt, Planetengetriebe über eine Zentralschraube mit der Nockenwelle zu verbinden. Nachteilig hierbei ist, dass das Zentrum des Planetengetriebes, insbesondere bei Übersetzungen mit i > 7 durch die Sonnenradgeometrie belegt, d. h. nicht zugänglich ist. Würde man das Sonnenrad bzw. die Sonnenwelle hohl ausbilden, hätte man zwar einen Montagezugang für die Zentralschraube, allerdings geht eine derartige Lösung immer zu Lasten einer Leistungsdichte und führt zu größerem Bauraum.

Es ist Aufgabe der vorliegenden Erfindung, eine Anordnung zur Montage und Befestigung der eingangs genannten Art zu schaffen, welche eine hohe Leistungsdichte und einen geringen Bauraum für das Planetengetriebe bzw. die Nockenwellenverstelleinrichtung ermöglicht. Es ist auch Aufgabe der Erfindung, ein einfaches Verfahren zur Montage des Planetengetriebes vorzuschlagen.

Die Aufgabe der Erfindung wird durch die Merkmale der Patentansprüche 1 und 7 gelöst. Vorteilhafte Ausgestaltungen ergeben sich aus den Unteransprüchen.

Durch die exzentrisch angeordneten Befestigungselemente, insbesondere Zylinderschrauben können das Sonnenrad und die Sonnenradwelle bauraumoptimal ausgelegt und gestaltet werden. Da eine zentrale Befestigung - gemäß dem Stand der Technik - entfällt, kann auf eine Hohlwelle für das Sonnenrad verzichtet werden. Mittels der achsparallel verlaufenden Befestigungsschrauben werden das Hohlrad und damit das gesamte Planetengetriebe an der Stirnseite der Nockenwelle befestigt.

In vorteilhafter Ausgestaltung ist das Hohlrad über einen Zentriersitz gegenüber der Nockenwelle zentriert. Damit ergibt sich eine koaxiale Anordnung von Planetengetriebe und Nockenwelle. Vorteilhaft kann der Zentriersitz am Hohlrad als Zentrierbohrung, welche das stirnseitige Wellenende der Nockenwelle aufnimmt, ausgebildet werden.

Nach einer besonders bevorzugten Ausführungsform sind die Planetenbolzen hohl ausgebildet, und die Befestigungselemente sind fluchtend zu den Planetenbolzen angeordnet. Damit wird der Vorteil erzielt, dass die Befestigungselemente durch die Hohlräume in den Planetenbolzen für die Montage und Befestigung zugänglich sind, vorzugsweise durch einen Steckschlüssel zur Befestigung der Zylinderschrauben.

Die Aufgabe der Erfindung wird auch durch die Merkmale des Patentanspruches 7 gelöst. Das Planetengetriebe wird zunächst fertig montiert und als Baueinheit stimseitig auf die Nockenwelle aufgesetzt, wobei gleichzeitig eine Zentrierung erfolgt. Dabei oder anschließend werden die Befestigungselemente, insbesondere Zylinderschrauben in Umfangsrichtung fluchtend zu den hohl ausgebildeten Planetenbolzen ausgerichtet. Mittels eines geeigneten Montagewerkzeuges, welches durch die Planetenbolzen von außen eingeführt wird, können die Befestigungselemente montiert werden, sodass das Hohlrad und damit das gesamte Planetengetriebe fest mit der Nockenwelle verbunden sind. Vorteilhaft bei dem erfindungsgemäßen Verfahren ist, dass der Planetensatz als Baueinheit vorgefertigt werden kann - damit wird Montagezeit gespart. Ferner ergibt sich als Vorteil, dass keine empfindlichen Verzahnungen durch das Montagewerkzeug beschädigt werden können.

Ein Ausführungsbeispiel der Erfindung ist in der Zeichnung dargestellt und wird im Folgenden näher beschrieben, wobei sich weitere Merkmale und/oder Vorteile aus der Beschreibung und/oder der Zeichnung ergeben können.

Die einzige Figur zeigt einen Ausschnitt einer Nockenwellenverstelleinrichtung 1. Von einer Nockenwelle 2 ist lediglich das stirnseitige Wellenende 2a dargestellt, an welchem ein Planetengetriebe 3 mittels als Zylinderschrauben 4 ausgebildeten Befestigungselementen befestigt ist. Das Planetengetriebe 3 umfasst einen Planetenträger 5 mit Planetenbolzen 6, auf welchen Planetenräder 7 (vorzugsweise drei auf dem Umfang) gelagert sind. Die Planetenräder 7 stehen in Zahneingriff mit einem Sonnenrad 8, welches einstückig mit einer Sonnenwelle 9 ausgebildet ist, und einem Hohlrad 10. Letzteres weist einen Zentrieransatz mit einer Zentrierbohrung 10a auf, in welcher das Wellenende 2a der Nockenwelle 2 aufgenommen und zentriert ist. Das Hohlrad 10 ist mittels der Zylinderschrauben 4 stimseitig mit dem Wellenende 2a verspannt und somit drehfest angeordnet. Der Planetenbolzen 6 - sowie die weiteren nicht dargestellten, auf dem Umfang angeordneten Planetenbolzen - ist hohl ausgebildet, d. h. er weist einen axial durchgehenden zylindrischen Hohlraum 6a auf. Die Zylinderschraube 4 - sowie die weiteren, nicht dargestellten Zylinderschrauben - ist etwa fluchtend zum Hohlraum 6a angeordnet, sodass der Schraubenkopf 4a der Zylinderschraube 4 für ein durch den Hohlraum 6a eingeführtes Montagewerkzeug 11 zugänglich ist. Die Anzahl und Anordnung der Zylinderschrauben 4 entspricht also der Anzahl und Lage der hohl ausgebildeten Platenbolzen 6a, sodass sie mittels des Montagewerkzeuges 11 zugänglich sind.

Die Funktion der Nockenwellenverstelleinrichtung 1 ist u. a. aus dem eingangs genannten Stand der Technik bekannt. Bezüglich des in der Zeichnung dargestellten Ausführungsbeispieles sei lediglich erwähnt, dass der Antrieb über den Planetenträger 5 erfolgt, welcher hierfür als Kettenrad ausgebildet ist und eine entsprechende Verzahnung 5a aufweist. Der Abtrieb des Planetengetriebes 3 erfolgt über das Hohlrad 10 auf die Nockenwelle 2. Die Verstellung der Nockenwelle 2 erfolgt durch eine nicht dargestellte Stelleinrichtung über die Sonnenwelle 9 bzw. das Sonnenrad 8.

Die Montage des Planetengetriebes 3 auf der Nockenwelle 2 erfolgt gemäß einem ersten Verfahrensschritt dadurch, dass das Planetengetriebe 3 zunächst als Baueinheit fertig montiert wird. In einem nächsten Verfahrensschritt wird das fertig montierte Planetengetriebe 3 stimseitig auf das Wellenende 2a der Nockenwelle 2 aufgesetzt, wobei eine Zentrierung über die Zentrierbohrung 10a gegenüber der Nockenwelle 2 erfolgt. Danach werden die Planetenbolzen 6 in Umfangsrichtung derart ausgerichtet, dass sie mit den Zylinderschrauben 4 fluchten - dann kann das Montagewerkzeug 11 durch den Hohlraum 6a der Planetenbolzen 6 von außen eingeführt und am Schraubenkopf 4a angesetzt werden. Das Montagewerkzeug 11 ist entsprechend der Zylinderschraube 4 als Steckschlüssel oder Inbusschlüssel ausgebildet. Nach dem Anziehen der Schrauben 4 ist das Planetengetriebe 3 fest mit der Nockenwelle 2 verbunden.

### Bezugszeichen

- 1: Nockenwellenverstelleinrichtung
- 2: Nockenwelle
- 2a: stirnseitiges Wellenende
- 3: Planetengetriebe
- 4: Zylinderschrauben
- 4a: Schraubenkopf
- 5: Planetenträger
- 5a: Verzahnung
- 6: Planetenbolzen
- 6a: Hohlraum
- 7: Planetenrad
- 8: Sonnenrad
- 9: Sonnenwelle
- 10: Hohlrad
- 10a: Zentrierbohrung
- 11: Montagewerkzeug

## Patentansprüche

1. Anordnung zur Montage und Befestigung eines Planetengetriebes (3) an einer Nockenwelle (2), wobei das Planetengetriebe einen als Antrieb der Nockenwelle (2) ausgebildeten Planetenträger (5) mit auf Planetenbolzen (6) gelagerten Planetenräder (7), ein mit der Nockenwelle (2) drehfest verbundenes Hohlrad (10) sowie ein Sonnenrad (8) mit Sonnenwelle (9) umfasst, **dadurch gekennzeichnet, dass** das Hohlrad (10) stirnseitig und koaxial zur Nockenwelle (2) angeordnet und mittels exzentrisch angeordneter Befestigungselemente (4) drehfest mit der Nockenwelle (2) verbunden ist.

2. Anordnung nach Anspruch 1, **dadurch gekennzeichnet, dass** das Hohlrad (10) durch einen Zentriersitz (10a) gegenüber der Nockenwelle (2, 2a) zentriert ist.

3. Anordnung nach Anspruch 1 oder 2, **dadurch gekennzeichnet, dass** die Planetenbolzen (6) hohl ausgebildet sind und einen zylindrischen Hohlraum (6a) aufweisen und dass die Befestigungselemente (4) im Bereich einer axialen Verlängerung der Hohlräume (6a) im Hohlrad (10) angeordnet sind.

4. Anordnung nach Anspruch 1, 2 oder 3, **dadurch gekennzeichnet, dass** die Befestigungselemente als Zylinderschrauben (4) ausgebildet sind, welche über die Hohlräume (6a) der Planetenbolzen (6) zugänglich sind.

5. Anordnung nach einem der vorhergehenden Ansprüche, **dadurch gekennzeichnet, dass** das Sonnenrad (8) und die Sonnenwelle (9) einstückig, insbesondere massiv ausgebildet sind.

6. Anordnung nach einem der Ansprüche 2 bis 5, **dadurch gekennzeichnet, dass** der Zentriersitz als das Wellenende (2a) der Nockenwelle (2) aufnehmende Zentrierbohrung (10a) im Hohlrad (10) ausgebildet ist.

7. Verfahren zur Montage eines Planetengetriebes nach einem der vorhergehenden Ansprüche mit einer Nockenwelle (2), **dadurch gekennzeichnet, dass** das Planetengetriebe (3) zunächst fertig montiert und anschließend stimseitig auf die Nockenwelle (2, 2a) aufgesetzt und zentriert wird.

8. Verfahren nach Anspruch 7, **dadurch gekennzeichnet, dass** die Befestigungselemente, insbesondere die Zylinderschrauben (4) in Umfangsrichtung mit den hohl ausgebildeten Planetenbolzen (6) ausgerichtet und anschließend mittels eines durch die Planetenbolzen (6) einführbaren Montagewerkzeuges (11) montiert werden.

## Claims

1. Arrangement for mounting and fastening a planetary gear mechanism (3) on a camshaft (2), the planetary gear mechanism comprising a planetary carrier (5) which is configured as a drive of the camshaft (2) and has planetary gears (7) which are mounted on planetary pins (6), an internal gear (10) which is connected fixedly to the camshaft (2) so as to rotate with it, and a sun gear (8) with a sun shaft (9), **characterized in that** the internal gear (10) is arranged on the end side and coaxially with respect to the camshaft (2) and is connected fixedly to the camshaft (2) so as to rotate with it by means of eccentrically arranged fastening elements (4).

2. Arrangement according to Claim 1, **characterized in that** the internal gear (10) is centred with respect to the camshaft (2, 2a) by a centring seat (10a).

3. Arrangement according to Claim 1 or 2, **characterized in that** the planetary pins (6) are of hollow configuration and have a cylindrical cavity (6a), and **in that** the fastening elements (4) are arranged in the internal gear (10) in the region of an axial extension of the cavities (6a).

4. Arrangement according to Claim 1, 2 or 3, **characterized in that** the fastening elements are configured as cheese-head screws (4) which are accessible via the cavities (6a) of the planetary pins (6) .

5. Arrangement according to one of the preceding claims, **characterized in that** the sun gear (8) and the sun shaft (9) are of integral, in particular solid, configuration.

6. Arrangement according to one of Claims 2 to 5, **characterized in that** the centring seat is configured as a centring hole (10a) in the internal gear (10), which centring hole (10a) receives the shaft end (2a) of the camshaft (2).

7. Method for mounting a planetary gear mechanism according to one of the preceding claims with a camshaft (2), **characterized in that** the planetary gear mechanism (3) is first of all mounted in the final state and is subsequently placed on the end side of the camshaft (2, 2a) and is centred.

8. Method according to Claim 7, **characterized in that** the fastening elements, in particular the cheese-head screws (4), are aligned in the circumferential direction with the planetary pins (6) of hollow configuration and are subsequently mounted by means of a mounting tool (11) which can be introduced through the planetary pins (6).

## Revendications

1. Agencement pour le montage et la fixation d'une transmission planétaire (3) sur un arbre à cames (2), la transmission planétaire comprenant un porte-satellites (5) réalisé sous forme d'entraînement de l'arbre à cames (2) avec des pignons planétaires (7) montés sur des boulons planétaires (6), une couronne dentée (10) connectée de manière solidaire en rotation à l'arbre à cames (2) ainsi qu'une roue solaire (8) avec un arbre solaire (9), **caractérisé en ce que** la couronne dentée (10) est disposée du côté frontal et coaxialement à l'arbre à cames (2) et est connectée de manière solidaire en rotation à l'arbre à cames (2) au moyen d'éléments de fixation (4) disposés de manière excentrique.

2. Agencement selon la revendication 1, **caractérisé en ce que** la couronne dentée (10) est centrée par le biais d'un siège de centrage (10a) par rapport à l' arbre à cames (2, 2a) .

3. Agencement selon la revendication 1 ou 2, **caractérisé en ce que** les boulons planétaires (6) sont creux et présentent une cavité cylindrique (6a) et **en ce que** les éléments de fixation (4) sont disposés dans la région d'un prolongement axial des cavités (6a) dans la couronne dentée (10) .

4. Agencement selon la revendication 1, 2 ou 3, **caractérisé en ce que** les éléments de fixation sont réalisés sous forme de vis cylindriques (4) qui sont accessibles par le biais des cavités (6a) des boulons planétaires (6).

5. Agencement selon l'une quelconque des revendications précédentes, **caractérisé en ce que** la roue solaire (8) et l'arbre solaire (9) sont réalisés d'une seule pièce, notamment sous forme massive.

6. Agencement selon l'une quelconque des revendications 2 à 5, **caractérisé en ce que** le siège de centrage est réalisé dans la couronne dentée (10) sous forme d'alésage de centrage (10a) recevant le bout d'arbre (2a) de l'arbre à cames (2) .

7. Procédé de montage d'une transmission planétaire selon l'une quelconque des revendications précédentes avec un arbre à cames (2), **caractérisé en ce que** la transmission planétaire (3) est d'abord complètement assemblée et ensuite est placée du côté frontal sur l'arbre à cames (2, 2a) et est centrée.

8. Procédé selon la revendication 7, **caractérisé en ce que** les éléments de fixation, notamment les vis cylindriques (4), sont orientés dans la direction périphérique avec les boulons planétaires (6) creux, et sont ensuite montés au moyen d'un outil de montage (11) pouvant être introduit à travers les boulons planétaires (6).
